# EUROPÄISCHE PATENTANMELDUNG

(11) **EP 2 550 999 A1**
(43) Veröffentlichungstag der Anmeldung: **30.01.2013**
(21) Anmeldenummer: 11175267.1
(22) Anmeldetag: 25.07.2011
(51) Int. Cl.: A63C 10/18

(54) **Dreheinrichtung für eine Snowboardbindung**

(71) Anmelder: Bühler, Leo, 8820 Wädenswil (CH)
(72) Erfinder: Bühler, Leo, 8820 Wädenswil (CH)
(74) Vertreter: Patentbüro Paul Rosenich AG

(57) **Zusammenfassung**

Die Erfindung betrifft eine Dreheinrichtung (21) zur Drehung einer Bindung (16) eines Snowboards mit einer Grundplatte (22), mit einer Aufnahmeplatte (32) für die Bindung (16), wobei die Aufnahmeplatte (22) um eine Drehachse (24) relativ zu der Grundplatte (22) verdrehbar ist, mit einer Arretiereinrichtung (42) zur Arretierung der Aufnahmeplatte (32) und mit einem Anschlagelement, wobei an der Grundplatte (22) eine als Kulisse ausgebildete Aussparung vorgesehen ist. Das Anschlagelement ist formschlüssig und/oder kraftschlüssig entlang der Kulisse in derselben einsetzbar.

## Beschreibung

Die Erfindung bezieht sich auf eine Dreheinrichtung zur Drehung von einer Bindung eines Snowboards oder dergleichen, nach dem Oberbegriff des Anspruchs 1.

Bei einem Snowboard werden grundsätzlich zwei Bindungen vorgesehen, eine für den linken und eine für den rechten Fuss des Benutzers. Diese Bindungen werden hintereinander in einem bestimmten Abstand zueinander und in bestimmten Bindungswinkeln zur Symmetrieachse des Snowboards montiert. Je nach dem Fahrstil und Bedürfnis des Benutzers werden die Bindungen derart auf dem Snowboard ausgerichtet, dass entweder der linke Fuss (üblicherweise als "regular" bezeichnet) oder der rechte Fuss (üblicherweise als "goofy" bezeichnet) in Bezug auf die Fahrtrichtung in der vorderen Position des Snowboards angeordnet ist.

Um dieser Flexibilität gerecht zu werden, sind die heutzutage üblicherweise verwendeten Bindungen zweiteilig aufgebaut. Die Bindung wird in der gewünschten Ausrichtung in Bezug auf die Symmetrieachse des Snowboards auf dem Snowboard angeordnet und dann mittels Klemmschrauben in dieser Ausrichtung fest auf dem Snowboard fixiert. Ist der eingestellte Bindungswinkel zu ändern, muss somit vorerst die Verschraubung gelöst werden, dass die Bindung in die gewünschte Position gebracht werden kann. Anschliessend muss die Bindung in dieser Lage wieder erneut gegenüber dem Board mittels der Schrauben fixiert werden.

Wenn sich ein Snowboardfahrer beispielsweise in Warteschlangen vor Liftanlagen befindet, dann nimmt er in der Regel seinen hinteren Fuss aus der Bindung heraus und stösst sich mit diesem Fuss nach vorne ab, um sich und sein Snowboard nach vorne zu bewegen. Dabei wird der noch in der vorderen Bindung befindliche Fuss, insbesondere das entsprechende Kniegelenk und/oder das Hüftgelenk, abhängig vom Bindungswinkel der vorderen Bindung mehr oder weniger stark Torsionskräften ausgesetzt.

Bei der Benutzung von Sesselliften kann der Snowboardfahrer zudem aufgrund des sich noch in der vorderen Bindung befindlichen Fusses und des Bindungswinkels der vorderen Bindung sein Snowboard nicht parallel zur Sesselliftachse auf der Abstützung am Sessel absetzen, was für ihn insbesondere bei längeren Liftfahrten mühsam ist und gegebenenfalls Mitfahrende auf den Sesselliften behindert.

In diesem Zusammenhang wird unter Snowboard oder dergleichen jede Art von Sportgerät verstanden, welches eine Bindung zum Verbinden des Fusses des Benutzers mit dem Sportgerät aufweist, wobei diese Bindung zum Bewegen des Sportgerätes nicht in Fahrtrichtung des Sportgerätes ausgerichtet ist und bedarfsweise beziehungsweise temporär in Fahrtrichtung ausgerichtet werden soll.

Die DE 299 12 341 U1 offenbart eine gattungsgemässe Dreheinrichtung zur Drehung von einer Bindung eines Snowboards mit einer Grundplatte zur Festlegung an dem Snowboard, mit einer Aufnahmeplatte zur Aufnahme der Bindung, wobei die Aufnahmeplatte um eine senkrecht zu einer von der Grundplatte aufgespannten Ebene stehende Drehachse relativ zu der Grundplatte verdrehbar ist, mit einer seitlich angeordneten Arretiereinrichtung zur Arretierung der Aufnahmeplatte in Bezug auf die Grundplatte und mit zumindest einem Anschlagelement, wobei an der Grundplatte eine Aussparung mit Endanschlägen zur Aufnahme des zumindest einen Anschlagelements vorgesehen ist. Die Aussparung weist an der dem Zentrum der Grundplatte zugewandten Seite zueinander in einem bestimmten Abstand vorgesehene Vertiefungen auf, in welche das Anschlagelement bedarfsweise einsetzbar ist.

Um die Bindung in Fahrtrichtung des Snowboards oder wieder in die Fahrstellung auszurichten, wird die Arretiereinrichtung gelöst und die Aufnahmeplatte entsprechend dem von dem entsprechenden Endanschlag und dem Anschlagelement definierten Winkelbereich verdreht. Anschliessend wird die Aufnahmeplatte mittels der Arretiereinrichtung, welche in die fix vorgegebenen Aussparungen einschnappt, in der neu ausgerichteten Ausrichtung wieder arretiert.

Nachteilig an dieser bekannten Lösung ist, dass aufgrund der vorgegebenen Anzahl der Aussparungen und deren erforderlichen konstruktiven Ausgestaltung, damit die Arretiereinrichtung nach dem Einschnappen in die Aussparungen die Aufnahmeplatte sicher an der Grundplatte arretieren kann, die Verstellmöglichkeiten den individuellen Erfordernissen oftmals nicht genügt. Zudem kann sich bei dieser Lösung die Arretierung zwischen der Grundplatte und der Aufnahmeplatte bei der bekannten Lösung aufgrund der Anordnung und Ausgestaltung der Arretiereinrichtung unabsichtlich lösen.

Aufgabe der vorliegenden Erfindung ist es somit, eine Dreheinrichtung zur Drehung von einer Bindung eines Snowboards oder dergleichen zu schaffen, welche die vorgenannten Nachteile nicht aufweist und insbesondere sicher im Gebrauch ist sowie eine Vielzahl von Einstellmöglichkeiten bietet. Weiter soll die Dreheinrichtung zur Drehung von einer Bindung eines Snowboards oder dergleichen einfach in der Handhabung sein.

Die Aufgabe wird durch die Merkmale des unabhängigen Anspruchs gelöst. Vorteilhafte Weiterbildungen sind in den Figuren und in den abhängigen Patentansprüchen dargelegt.

Gemäss der Erfindung ist die Aussparung als eine Kulisse mit einander gegenüberliegenden und parallel zueinander verlaufenden Kulissenwänden ausgebildet, welche sich von einem Endanschlag der Kulisse kontinuierlich zum anderen Endanschlag der Kulisse erstrecken, wobei das zumindest eine Anschlagelement formschlüssig und/oder kraftschlüssig entlang der Kulisse in derselben einsetzbar ist.

Das zumindest eine Anschlagelement kann an jeder beliebigen Stelle in der Kulisse eingesetzt werden, so dass innerhalb des von der Kulisse definierten Winkelbereichs jeder Bindungswinkel in Bezug auf die Symmetrieachse des Snowboards einstellbar ist. Da das zumindest eine Anschlagelement formschlüssig und/oder kraftschlüssig entlang der Kulisse gehalten ist, bleibt auch über eine längere Gebrauchsdauer des Snowboards die gewünschte Einstellung des Bindungswinkels nach jedem Wechsel der Ausrichtung und erneuter Fixierung erhalten. Beim Verstellen des Bindungswinkels in Bezug auf die Symmetrieachse des Snowboards bleibt das zumindest eine in die Kulisse eingesetzte Anschlagelement an seiner Position und verändert seine Lage nicht. Weist das zumindest eine Anschlagelement Abnützungserscheinungen auf, welche dessen Funktion beeinflussen könnten, ist dieses einfach auswechselbar. Es muss somit in einem solchen Fall nicht mehr die gesamte Dreheinrichtung sondern nur das Anschlagelement ausgewechselt werden, um die Gebrauchstauglichkeit der Dreheinrichtung wiederherzustellen.

In Bezug auf die Drehachse erstreckt sich die Kulisse vorteilhaft über einen Winkelbereich von etwa 180°, wodurch mit einem Typ von Dreheinrichtung alle Ausrichtungen der Bindung in Bezug auf die Symmetrieachse einstellen lassen. Die Bindung und die Aufnahmeplatte können auch einteilig ausgebildet sein. Weiter ist es auch denkbar, die Grundplatte und das Snowboard beziehungsweise das entsprechende Sportgerät einteilig auszubilden.

Vorzugsweise ist wenigstens eine der Kulissenwänden zumindest bereichsweise mit einer Profilierung versehen, womit eine sichere Fixierung eines in die Kulisse eingesetzten Anschlagelementes gewährleistet wird. Vorteilhaft erstreckt sich die entsprechende Profilierung entlang der gesamten Kulissenwand. Dabei können an beiden gegenüberliegenden Kulissenwänden jeweils Profilierungen vorgesehen sein. Die Profilierung ist vorteilhaft als Verzahnung ausgebildet, deren Zähne besonders vorteilhaft senkrecht zu der von der Grundplatte aufgespannten Ebene ausgerichtet sind.

Bevorzugt ist das zumindest eine Anschlagelement an zumindest einer mit einer Kulissenwand der Kulisse in Anlage bringbaren Seite mit einer Profilierung versehen, womit eine sichere Fixierung eines in die Kulisse eingesetzten Anschlagelementes gewährleistet wird. Sofern diese Kulissenwand mit einer Profilierung versehen ist, dann ist besonders vorteilhaft die Profilierung des zumindest einen Anschlagelements komplementär zu dieser Profilierung an der oder an den Kulissenwänden ausgebildet, womit eine besonders vorteilhafte Fixierung eines in die Kulisse eingesetzten Anschlagelementes gewährleistet wird.

Vorzugsweise weist die Arretiereinrichtung einen senkrecht zu der von der Grundplatte aufgespannten Ebene versetzbaren Arretierabschnitt auf, der mit einem der Endanschläge der Kulisse und/oder dem Anschlagelement formschlüssig und/oder kraftschlüssig in Anlage bringbar ist. Ein solcher Arretierabschnitt wird auch als Rastbolzen bezeichnet. Ein derart ausgebildetes Arretierelement ist einfach zu bedienen und ein unabsichtliches Lösen der Arretierung zwischen der Aufnahmeplatte und der Grundplatte ist weitgehend ausgeschlossen. Zumindest der Arretierabschnitt ist vorteilhaft federbeaufschlagt, was die Bedienung der Arretiereinrichtung zusätzlich vereinfacht.

Bevorzugt ist eine Aufnahmeöffnung zur Aufnahme des Arretierabschnitts der Arretiereinrichtung an zumindest einem der Endanschläge der Kulisse und/oder an dem Anschlagelement vorgesehen, was eine sichere Arretierung zwischen der Aufnahmeplatte und der Grundplatte gewährleistet.

Vorzugsweise ist eine Einführhilfe an dem freien, der Kulisse zugewandten Ende des zumindest einen Endanschlags der Kulisse und/oder des Anschlagelements vorgesehen, womit eine Führung der Arretiereinrichtung und insbesondere eines Arretierabschnitts beim Verdrehen der Aufnahmeplatte relativ zur Grundplatte sichergestellt wird. Eine derartig angeordnete Einführhilfe ist besonders bei einem federbeaufschlagten Arretierabschnitt vorteilhaft.

In einer alternativen Ausführungsform ist das zumindest eine Anschlagelement derart ausgebildet, dass dieses im eingesetzten Zustand bei einer linksseitigen wie auch rechtsseitigen Kontaktierung durch die Arretiereinrichtung eine Arretierung der Aufnahmeplatte relativ zur Grundplatte ermöglicht. Somit kann mit einem Typ von Anschlagelement jede Art der bei Bindungen normalerweise auftretenden Ausrichtungen mit der Dreheinrichtung eingestellt werden. Beispielsweise ist bei einem derartigen Anschlagelement eine etwaig vorgesehene Aufnahmeöffnung zur Aufnahme des Arretierabschnitts der Arretiereinrichtung in einem, vorteilhaft mittigen Bereich zwischen den freien Enden des zumindest einen Anschlagelements vorgesehen. Bei einer solchen Ausgestaltung ist es weiter vorteilhaft, wenn an beiden freien Enden jeweils eine Einführhilfe vorgesehen ist. Vorteilhaft ist ein solches Anschlagelement im Wesentlichen spiegelbildlich ausgebildet.

Bevorzugt ist eine Halterung zum Halten der Arretiereinrichtung an der Aufnahmeplatte vorgesehen, so dass die Arretiereinrichtung einfach bedienbar und sicher bei dessen Betätigung geführt ist.

Vorzugsweise sind an der Grundplatte oder der Aufnahmeplatte vorteilhaft radial umlaufend Haltenasen und an der Aufnahmeplatte beziehungsweise an der Grundplatte Halteabschnitte zum Umgreifen der Haltenasen im zusammengesetzten Zustand der Dreheinrichtung vorgesehen, womit das Spiel zwischen der Grundplatte und der Aufnahmeplatte auf ein Minimum reduziert wird. Zudem werden dadurch auf die Bindung beziehungsweise auf die Dreheinrichtung einwirkende Kräfte vorteilhaft in das Snowboard geleitet. Die Haltenasen und die diese umgreifenden Halteabschnitte bilden zusammen vorteilhaft einen Bajonettverschluss aus.

Bevorzugt ist ein vorteilhaft radial umlaufendes Dichtelement an der mit dem Snowboard in Anlage kommenden Seite der Grundplatte vorgesehen, welches ein Eindringen von äusseren Einflüssen, wie Feuchtigkeit, Schnee und Wasser, in den Bereich zwischen der Dreheinrichtung und dem Snowboard verhindert. Zudem bildet dieses Dichtelement ein Dämpfungselement, welches z. B. im Fahrbetrieb auftretende Kräfte aufnehmen kann.

Vorzugsweise ist zumindest die Grundplatte, die Aufnahmeplatte oder das zumindest eine Anschlagelement aus einem Kunststoff, was die Kosten für die Herstellung der Dreheinrichtung und das Gewicht der Dreheinrichtung reduziert. Zudem steht eine Vielzahl von Möglichkeiten in Bezug auf die Materialeigenschaften zur Verfügung, so dass spezielle Anforderungen einfach berücksichtigbar sind. Alternativ sind ein Teil oder mehrere Teile der Dreheinrichtung aus Metall, z. B. Edelstahl hergestellt. Des Weiteren können auch unterschiedliche Materialarten bei einer Dreheinrichtung bedarfsweise kombiniert werden.

Weitere Vorteile, Merkmale und Einzelheiten der Erfindung ergeben sich aus der nachfolgenden Beschreibung, in der unter Bezugnahme auf die Zeichnungen Ausführungsbeispiele der Erfindung beschrieben sind. Dabei können die in den Ansprüchen und in der Beschreibung erwähnten Merkmale jeweils einzeln für sich oder in beliebiger Kombination erfindungswesentlich sein.

Die Bezugszeichenliste ist Bestandteil der Offenbarung. Die Figuren werden zusammenhängend und übergreifend beschrieben. Gleiche Bezugszeichen bedeuten gleiche Bauteile.

Es zeigen dabei:
- Fig. 1: ein Snowboard im Grundriss mit montierten Bindungen;
- Fig. 2: eine montierte erfindungsgemässe Dreheinrichtung in einem Schnitt gemäss Linie II-II in der Fig. 1;
- Fig. 3: eine vergrösserte Ansicht der Dreheinrichtung mit Bindung in einer perspektivischer Darstellung;
- Fig. 4: eine Aufsicht auf die Grundplatte der Dreheinrichtung von oben in einer perspektivischer Darstellung;
- Fig. 5: eine Aufsicht auf die Grundplatte der Dreheinrichtung von unten in einer perspektivischer Darstellung;
- Fig. 6: ein Anschlagelement in einer perspektivischer Darstellung.

Die Figur 1 zeigt ein Snowboard 11 mit einer Symmetrieachse 12. Der Pfeil 13 zeigt die übliche Fahrrichtung des Snowboards 11 an. Auf dem Snowboard 11 ist entlang der Symmetrieachse 12 eine erste, in Fahrrichtung vordere Bindung 16 für den rechten Fuss des Benutzers und in einem Abstand S dazu eine zweite, in Fahrrichtung hintere Bindung 18 für den linken Fuss des Benutzers vorgesehen. Die erste Bindung 16 wie auch die zweite Bindung 18 weisen jeweils hier nicht dargestellte Fixiervorrichtungen zur Fixierung des entsprechenden Fusses in der Bindung auf. Diese Anordnung wird beim Snowboardfahren üblicherweise als "goofy" bezeichnet. Für den Fahrbetrieb ist die erste Bindung 16 in einem ersten Bindungswinkel α zur Symmetrieachse 12 des Snowboards 11 und die zweite Bindung 18 in einem zweiten, von dem ersten Bindungswinkel α unterschiedlichen Bindungswinkel β zur Symmetrieachse 12 des Snowboards 11 ausgerichtet.

Um die erste Bindung 16 bedarfsweise in Richtung der Fahrtrichtung beziehungsweise in Richtung des Pfeils 13 ausrichten zu können, ist eine erfindungsgemässe Dreheinrichtung 21 zwischen der ersten Bindung 16 und dem Snowboard 11 vorgesehen.

Die in den Figuren 2 und 3 im Detail dargestellte Dreheinrichtung 21 umfasst eine kreisförmige Grundplatte 22, welche beispielsweise mittels Schrauben 23 an dem Snowboard 11 festlegbar und beispielsweise aus einem Kunststoff gefertigt ist. Weiter umfasst die Dreheinrichtung 21 eine kreisförmige Aufnahmeplatte 32, an welcher die erste Bindung 16 befestigbar und welche beispielsweise aus einem Kunststoff oder aus Edelstahl gefertigt ist.

Die Grundplatte 22 spannt an der der Aufnahmeplatte 32 zugewandte Seite eine Ebene E auf. Die Aufnahmeplatte 32 ist um eine senkrecht zu der von der Grundplatte 22 aufgespannten Ebene E stehende Drehachse 24 relativ zu der Grundplatte 22 verdrehbar. Im Zentrum der Grundplatte 22 ist in einer abgestuften Ausnehmung 25 ein Drehlager 26 vorgesehen, dass beispielsweise aus einem Material mit vorteilhaften Gleiteigenschaften gefertigt ist. Am äusseren Randbereich der Aufnahmeplatte ist in einer Ausnehmung ein Gleitelement 33 vorgesehen, wodurch eine einfache Verdrehbarkeit der Aufnahmeplatte 32 relativ zur Grundplatte 22 sichergestellt wird.

Die Dreheinrichtung 21 umfasst zusätzlich eine Arretiereinrichtung 42, mittels welcher die Aufnahmeplatte 32 in Bezug auf die Grundplatte 22 arretierbar ist. Die Arretiereinrichtung 42 weist einen senkrecht zu der von der Grundplatte 22 aufgespannten Ebene E versetzbaren, federbeaufschlagten Arretierabschnitt 43 auf. Die Arretiereinrichtung 42 ist in einer an der Aufnahmeplatte 32 vorgesehenen Halterung 34 angeordnet, welche von der der Grundplatte 22 abgewandten Seite der Aufnahmeplatte 32 abragt.

Wie aus der Figur 4 ersichtlich, weist die Grundplatte 22 eine als Kulisse 52 ausgebildete Aussparung auf, in welcher, in diesem Beispiel, zwei jeweils entgegengerichtet ausgebildete Anschlagelemente 61 bzw. 62 formschlüssig und/oder kraftschlüssig gehalten sind. Je nach der gewünschten Ausrichtung der ersten Bindung 16 wird vor der Verwendung der Dreheinrichtung 21 das nicht benötigte Anschlagelement entfernt. Die Anschlagelemente 61 und 62 sind aus einem Kunststoff gefertigt.

Die Kulisse 52 weist einander gegenüberliegende und parallel zueinander verlaufende Kulissenwände 53 und 54 auf, welche sich von einem Endanschlag 55 der Kulisse 52 kontinuierlich verlaufend zum anderen Endanschlag 56 der Kulisse 52 erstrecken. Die Endanschläge 55 und 56 weisen jeweils an dem freien, der Kulisse 52 zugewandten Ende eine Einführhilfe 57 bzw. 58 auf. Die Einführhilfen 57 und 58 weisen seitliche Führungsflächen sowie eine Anrampung auf. Bei beiden Endanschlägen 55 und 56 ist eine von einer Buchse aus Metall gebildete Aufnahmeöffnung 59 bzw. 60 zur Aufnahme des Arretierabschnitts 43 der Arretiereinrichtung 42 vorgesehen.

Die dem Zentrum der Grundplatte 22 zugewandte Kulissenwand 54 ist hier mit einer Profilierung in Form einer Verzahnung versehen, deren Zähne senkrecht zu der von der Grundplatte 22 aufgespannten Ebene E ausgerichtet sind.

Die Anschlagelemente 61 und 62 weisen an ihrer Seite 63, welche in dem Zustand, in welchem das Anschlagelement 61 bzw. 62 in die Kulisse 52 eingesetzt ist, mit der profilierten Kulissenwand 54 in Anlage kommt, mit einer Profilierung in Form einer zu der Profilierung der Kulissenwand 54 komplementären Verzahnung versehen (siehe Figur 6).

Zudem weisen auch die Anschlagelemente 61 und 62 jeweils eine rampenförmige Einführhilfe an dem freien, der Kulisse 52 zugewandten Ende auf. Weiter ist jedes Anschlagelement 61 und 62 mit einer, von einer Buchse aus Metall gebildeten Aufnahmeöffnung 65 zur Aufnahme des Arretierabschnitts 43 der Arretiereinrichtung 42 versehen.

Zur vereinfachten Positionierung des entsprechenden Anschlagelements 61 bzw. 62 ist im Randbereich benachbart zur inneren Kulissenwand 54 eine Skala 29 vorgesehen.

An der mit dem Snowboard 11 in Anlage kommenden Seite der Grundplatte 22 ist ein radial umlaufendes Dichtelement 27 vorgesehen. Weiter sind am äusseren Umfang der Grundplatte 22 mehrere, radial umlaufende und zueinander beabstande Haltenase 28 vorgesehen. An der Aufnahmeplatte 32 sind entsprechend ausgebildete Halteabschnitte 35 zum Umgreifen der Haltenasen 28 vorgesehen. Im zusammengesetzten Zustand der Dreheinrichtung 21 bilden die entsprechend zueinander verdrehten Haltenasen 28 und Halteabschnitte 35 einen Bajonettverschluss aus.

Kommt der Snowboardfahrer z. B. zu einem Sessellift und will seinen vorderen Fuss in Fahrtrichtung ausrichten, verdreht er die Bindung 16 entsprechend. Dazu zieht er an dem Handgriff 44 der Arretiereinrichtung 42. Dabei kommt der Arretierabschnitt 43 mit der Ausnehmung (z. B. 65) des entsprechenden Anschlagselements 61 bzw. 62 ausser Eingriff und die Aufnahmeplatte 32 ist relativ zur Grundplatte 22 verdrehbar. Durch Drehen des sich noch in der Bindung 16 befindlichen Fusses, hier im Uhrzeigersinn, richtet er die Bindung 16 in Fahrtrichtung des Snowboards 11 aus. Dabei gleitet der federbeaufschlagte Arretierabschnitt in der Kulisse 52, an der Einführhilfe 57 des Endanschlags 55 vorbei und rastet dann selbstständig in die Ausnehmung 59 des Endanschlags 55 ein. Die Bindung 16 ist nun in dieser Ausrichtung fixiert. Wenn der Snowboardfahrer die Liftanlage wieder verlässt und die Bindung 16 wieder in die Ausrichtung zum Fahren des Snowboards 11 bringen will, zieht er wieder an dem Handgriff 44 der Arretiereinrichtung 42, dreht den sich noch in der Bindung 16 fixierten Fuss, hier entgegen den Uhrzeigersinn, bis der Arretierabschnitt 43 in der Ausnehmung 65 des entsprechenden Anschlagelementes 61 bzw. 62 einschnappt.

### Bezugszeichenliste

- 11: Snowboard
- 12: Symmetrieachse v. 11
- 13: Pfeil (Fahrtrichtung)

- 16: 1. Bindung

- 18: 2. Bindung

- 21: Dreheinrichtung
- 22: Grundplatte
- 23: Schrauben
- 24: Drehachse
- 25: Ausnehmung für 26
- 26: Drehlager
- 27: Dichtelement
- 28: Haltenase
- 29: Skala

- 32: Aufnahmeplatte
- 33: Gleitelement
- 34: Halterung für 42
- 35: Halteabschnitte

- 42: Arretiereinrichtung
- 43: Arretierabschnitt
- 44: Handgriff

- 52: Kulisse
- 53: äussere Kulissenwand
- 54: innere Kulissenwand
- 55: Endanschlag
- 56: Endanschlag
- 57: Einführhilfe bei 55
- 58: Einführhilfe bei 56
- 59: Ausnehmung bei 55
- 60: Ausnehmung bei 55

- 61: Anschlagelement
- 62: Anschlagelement
- 63: Seite von 62
- 64: Einführhilfe
- 65: Ausnehmung

- E: Ebene
- S: Abstand 16/18
- α: Bindungswinkel von 16
- β: Bindungswinkel von 18

## Patentansprüche

1. Dreheinrichtung (21) zur Drehung von einer Bindung (16) eines Snowboards (11) oder dergleichen mit einer Grundplatte (22) zur Festlegung an dem Snowboard (11), mit einer Aufnahmeplatte (32) zur Aufnahme der Bindung (16), wobei die Aufnahmeplatte (22) um eine senkrecht zu einer von der Grundplatte (22) aufgespannten Ebene (E) stehende Drehachse (24) relativ zu der Grundplatte (22) verdrehbar ist, mit einer Arretiereinrichtung (42) zur Arretierung der Aufnahmeplatte (32) in Bezug auf die Grundplatte (22) und mit zumindest einem Anschlagelement (61, 62), wobei an der Grundplatte (22) und/oder an der Aufnahmeplatte (32) zumindest eine Aussparung mit Endanschlägen (55, 56) zur Aufnahme des zumindest einen Anschlagelements (61, 62) vorgesehen ist, **dadurch gekennzeichnet, dass** die Aussparung als eine Kulisse (52) mit einander gegenüberliegenden und parallel zueinander verlaufenden Kulissenwänden (53, 54) ausgebildet ist, welche sich von einem Endanschlag (55) der Kulisse (52) kontinuierlich verlaufend zum anderen Endanschlag (56) der Kulisse (52) erstrecken, wobei das zumindest eine Anschlagelement (61, 62) formschlüssig und/oder kraftschlüssig entlang der Kulisse (52) in derselben einsetzbar ist.

2. Dreheinrichtung nach Anspruch 1, **dadurch gekennzeichnet, dass** wenigstens eine der Kulissenwänden (54) zumindest bereichsweise mit einer Profilierung, vorteilhaft mit einer Verzahnung versehen ist.

3. Dreheinrichtung nach Anspruch 1 oder 2, **dadurch gekennzeichnet, dass** das zumindest eine Anschlagelement (61, 62) an zumindest einer mit einer Kulissenwand (54) der Kulisse (52) in Anlage bringbaren Seite mit einer Profilierung versehen ist, welche - sofern diese Kulissenwand (54) der Kulisse (52) mit einer Profilierung versehen ist - vorteilhaft komplementär zu dieser Profilierung an der Kulissenwand (54) ausgebildet ist.

4. Dreheinrichtung nach einem der Ansprüche 1 bis 3, **dadurch gekennzeichnet, dass** die Arretiereinrichtung (42) einen senkrecht zu der von der Grundplatte (22) aufgespannten Ebene (E) versetzbaren, vorteilhaft federbeaufschlagten Arretierabschnitt (43) aufweist, der mit einem der Endanschläge (55, 56) der Kulisse (52) und/oder dem Anschlagelement (61, 62) formschlüssig und/oder kraftschlüssig in Anlage bringbar ist.

5. Dreheinrichtung nach Anspruch 4, **dadurch gekennzeichnet, dass** eine Aufnahmeöffnung (59, 60; 65) zur Aufnahme des Arretierabschnitts (43) der Arretiereinrichtung (42) an zumindest einem der Endanschläge (55, 56) der Kulisse (52) und/oder an dem Anschlagelement (61, 62) vorgesehen ist.

6. Dreheinrichtung nach Anspruch 4 oder 5, **dadurch gekennzeichnet, dass** eine Einführhilfe (57, 58; 64) an dem freien, der Kulisse (52) zugewandten Ende des zumindest einen Endanschlags (55, 56) der Kulisse (52) und/oder des Anschlagelements (61, 62) vorgesehen ist.

7. Dreheinrichtung nach einem der Ansprüche 1 bis 6, **dadurch gekennzeichnet, dass** eine Halterung (34) zum Halten der Arretiereinrichtung (42) an der Aufnahmeplatte (32) vorgesehen ist.

8. Dreheinrichtung nach einem der Ansprüche 1 bis 7, **dadurch gekennzeichnet, dass** an der Grundplatte (22) oder der Aufnahmeplatte, vorteilhaft radial umlaufend, Haltenasen (28) und an der Aufnahmeplatte (32) beziehungsweise an der Grundplatte Halteabschnitte (35) zum Umgreifen der Haltenasen (28) im zusammengesetzten Zustand der Dreheinrichtung (21) vorgesehen sind.

9. Dreheinrichtung nach einem der Ansprüche 1 bis 8, **dadurch gekennzeichnet, dass** ein vorteilhaft radial umlaufendes Dichtelement (27) an der mit dem Snowboard (11) in Anlage kommenden Seite der Grundplatte (22) vorgesehen ist.

10. Dreheinrichtung nach einem der Ansprüche 1 bis 9, **dadurch gekennzeichnet, dass** zumindest die Grundplatte (22), die Aufnahmeplatte (32) oder das zumindest eine Anschlagelement (61, 62) aus einem Kunststoff ist.
